# EUROPÄISCHE PATENTSCHRIFT

(11) **EP 2 346 050 B1**
(45) Veröffentlichungstag und Bekanntmachung des Hinweises auf die Patenterteilung: **24.07.2013**
(21) Anmeldenummer: 10013736.3
(22) Anmeldetag: 18.10.2010
(51) Int. Cl.: H01B 7/00, H01B 7/04

(54) **Zugfester elektrischer Leiter**
Electrical conductor with high tensile strength
Conducteur électrique résistant à la traction

(30) Priorität: 22.12.2009 DE 102009060419
(43) Veröffentlichungstag der Anmeldung: 20.07.2011
(73) Patentinhaber: HEW-KABEL GmbH, 51688 Wipperfürth (DE)
(72) Erfinder: Dlugas, Wolfgang, 51688 Wipperfürth (DE)
(74) Vertreter: Rebbereh, Cornelia

(56) Entgegenhaltungen:
- EP-A1- 1 191 545
- JP-A- 2006 147 507
- US-A- 3 339 012
- US-A1- 2003 037 957

## Beschreibung

Gegenstand der vorliegenden Erfindung ist ein zugfester elektrischer Leiter aus einem zentralen Kerndraht und mindestens zwei über dem Kerndraht angeordneten Drahtlagen.

Ein solcher Leiter ist beispielsweise in der EP 2 096 645A1 beschrieben, die angestrebte Zugfestigkeit wird hierbei durch eine über dem Kerndraht aus Kupfer angeordnete Lage aus Stahldrähten erreicht. Verwendet werden soll ein solcher Leiter mit einer geeigneten Isolierung insbesondere für Verdrahtungs- oder Sensorleitungen in der Kraftfahrzeugindustrie, wo es auf geringe Querschnitte und damit auf eine gute Biegbarkeit und eine hohe Flexibilität sowie hohe Zugfestigkeiten ankommt.

Aus der EP 1 191 545 A1 ist ein Litzenleiter bekannt, der aus einer Vielzahl miteinander verseilter oder verwürgter Einzeldrähte oder Einzeldrahtbündel aus Kupfer oder einer Kupferlegierung mit einem von zumindest einer Außenlage umgebenen Herzstück besteht. Das Herzstück aus hartgezogenen, d.h. kaltverformten, Drähten umfasst ferner eine Außenlage aus weichgeglühten Drähten oder Drahtbündeln. Das Herzstück umgebend ist eine weitere Lage aus Einzeldrähten, ggf. noch eine weitere Lage aus Einzeldrähten vorgesehen, die mit dem Herzstück verlitzt oder verwürgt sind. Die das Herzstück bildenden Drähte (Zentraldraht und Einzeldrähte der ersten Lage) weisen als hartgezogene Drähte eine hohe Zugfestigkeit auf. Die Einzeldrähte, die das Herzstück umgeben und aus weichgeglühten Draht bestehen, führen dazu, dass beim Durchtrennen des Litzenleiters ein Aufspleißen der außenliegenden Drähte nicht auftritt, so dass die Enden der Litzenleiter ohne Schwierigkeiten in die Öffnungen von Steckelementen eingeführt werden können. Alle Drähte des Litzenleiters bestehen aus einer Kupfer-Silber-Legierung.

Gerade im Bereich der Sensorleitungen aber, etwa bei den Zuleitungen für die sog. Lambdasonden am Abgaskatalysator eines Kraftfahrzeuges, wird zunehmend gefordert, dass diese Leitungen an ihren Enden gasdicht verschließbar sind, beispielsweise dann, wenn das ausgewählte Leitungsende mit einem sog. Crimpkontakt abgeschlossen wird. Werden hierbei, wie allgemein bekannt, nach Entfernen der Leiterisolierung die Leiterdrähte mittels einer umgelegten Kontakthülse miteinander verpresst, dann bildet die bekannte geschlossene Stahldrahtlage über dem Kerndraht ein tragendes Gewölbe, das ein Zusammenpressen aller Drähte, einschließlich des Kerndrahtes, verhindert. Die Folge sind im Innern des Leiters längsverlaufende Kanäle, die unter Feuchtigkeitseinwirkung von außen zu Korrosionen im Leiter führen, aber auch eine durch die geschlossene Stahldrahtlage bewirkte verringerte Flexibilität.

Der Erfindung liegt daher die Aufgabe zugrunde, den Leiter eines elektrischen Kabels oder einer Leitung geringer äußerer Abmessungen so auszubilden, das er hochflexibel und gleichzeitig zugfest ist, aber auch problemlos durch eine einfache, in der heutigen Anschlusstechnik als besonders rationell bewertete Quetschverbindung gasdicht verschließbar ist.

Diese Aufgabe wird gemäß der Erfindung dadurch gelöst, dass über dem zentralen Kerndraht aus Kupfer oder einer Kupferlegierung eine innere erste Drahtlage aus einer in Umfangsrichtung wechselnden Folge von Kupferdrähten und Drähten höherer Zugfestigkeit angeordnet ist und die äußere zweite oder jede weitere Drahtlage ausschließlich aus Kupferdrähten besteht. Für eine übliche Anordnung von sechs Drähten in der ersten Drahtlage eines sog. Litzenleiters bedeutet dies, dass die Drähte erhöhter Zugfestigkeit in der Leiterlitze im Gegensatz zum bekannten Leiter sternförmig angeordnet sind und damit eine erhöhte Flexibilität zulassen, ohne dass die nachgefragte Zugfestigkeit dadurch beeinträchtigt wird. Wird, wie in der Luftfahrt, in zunehmendem Maße besonderer Wert auf eine Gewichtsreduzierung gelegt, dann sind auch hier die erfindungsgemäß ausgebildeten elektrischen Leiter von besonderer Bedeutung.

Ein besondere Vorteil der Erfindung liegt noch darin, dass bei einer vom Umfang her ausgeübten radialen Presskraft durch eine Verformung der weicheren Kupferdrähte sämtliche Hohlräume im Leiter bis zum Kerndraht hin ausgefüllt und damit z.B. ein abgesetztes, d.h. abisoliertes Leiterende, gasdicht verschlossen wird. Nach der Erfindung sind nämlich die Drähte erhöhter Zugfestigkeit im Anschluss an die Verdichtung des Leiters praktisch in einer Kupfermatrix eingebettet. Neben der Gasdichtigkeit des Leiterendes ist noch entscheidend, dass die Kupfermatrix eine extrem gute und dauerhafte elektrische Kontaktverbindung zum umgebenden Anschlussteil, etwa einem Crimpkontakt, liefert. Ein solcher Leiter ist daher mit besonderem Vorteil dort einzusetzen, wo, wie im Kraftfahrzeugbereich, aber auch in der Luftfahrttechnik, spezielle Anforderungen an die elektrischen Versorgungskabel oder-leitungen hinsichtlich Flexibilität, Zugfestigkeit sowie Korrosionsfestigkeit bei einer sicheren Kontaktfähigkeit gestellt werden.

Die Drähte erhöhter Zugfestigkeit können beispielsweise hochlegierte Kupferdrähte sein, in der Regel wird man in Durchführung der Erfindung jedoch Stahldrähte und insbesondere Drähte aus einem Edelstahl verwenden, die eine noch höhere Zugfestigkeit aufweisen und im Fall von Edelstahl korrosionsfest sind. Ein so ausgebildeter Litzenleiter weist eine Zugkraft von mindestens 200 N auf.

Der als Kerndraht eingesetzte Kupferdraht und die in den einzelnen Drahtlagen angeordneten Drähte aus Kupfer können in Weiterführung der Erfindung blanke Kupferdrähte sein, als besonders vorteilhaft hat es sich jedoch erwiesen, für die Zwecke der Erfindung vernickelte, verzinnte oder auch versilberte Kupferdrähte einzusetzen.

Der elektrische Leiter nach der Erfindung kann je nach Verwendungszweck die unterschiedlichsten Isolierungen über der äußersten Kupferdrahtlage aufweisen. So kann die Isolierung beispielsweise aus einem Polyvinylchlorid (PVC), Polyethylen (PE) oder auch aus einem Kautschuk- oder Silikonkautschukmaterial bestehen, oder auch aus einem Polymer auf Basis Polyetherketone (PEK,PEEK,PEKK) hergestellt sein. Werden, wie z.B. in der Kraftfahrzeugtechnik, erhöhte Anforderungen hinsichtlich der Korrosionsbeständigkeit und Beständigkeit gegenüber aggressiven Medien, wie Ölen und Fetten, gestellt, dann wird man in Weiterführung der Erfindung als Isoliermaterial für den elektrischen Leiter eher Fluorpolymere verwenden. Solche Fluorpolymere können in der Wärme verformbare Polymere sein, wie beispielsweise das Perfluoralkoxy-Copolymerisat (PFA), das Perfluorethylenpropylen (FEP), das Ethylen-Tetrafluorethylen (ETFE) oder auch ein Tetrafluorethylen-Perfluoralkylvinylether-Copolymerisat (TFA/PFA) oder ähnliche Fluorpolymere.

Für den Fall jedoch, dass mit dem Isoliermaterial ein weiter Temperaturbereich abgedeckt werden soll, der sowohl sehr tiefe, als auch sehr hohe Temperaturen beinhaltet, dann wird man nach der Erfindung zu einem in der Wärme nicht verformbaren Fluorpolymer übergehen. Das ist ein Polytetrafluorethylen (PTFE) oder auch ein durch Zusätze modifiziertes Poytetrafluorethylen, sofern dieses modifizierte Polytetrafluorethylen in der Wärme nicht verformbar ist.

Die Erfindung sei anhand der in den Fig. 1 und 2 dargestellten Ausführungsbeispiele näher erläutert.

Die Fig. 1 zeigt einen Schnitt durch ein elektrisches Kabel 1, z.B. als Anschlussleitung für die in einem Kraftfahrzeug angeordnete Lambdasonde. Der erfindungsgemäße elektrische Leiter dieses Kabels 1 besteht aus dem zentralen Kerndraht 2 aus Kupfer. In einer ersten Lage über diesem Kerndraht 2 sind sechs Einzeldrähte angeordnet, wobei diese Einzeldrähte als Kupferdrähte 3 und als Stahldrähte 4 ausgebildet sind, die sich in der Folge in Umfangsrichtung einander abwechseln. Dadurch ergibt sich eine sternförmige Anordnung der zugfesten und daher eher steifen Stahldrähte 4 mit der Folge, dass die Flexibilität des extrem dünnen Kabels kaum beeinträchtigt wird. In einer zweiten Drahtlage sind weitere zwölf Kupferdrähte 5 angeordnet, sie bilden im Ausführungsbeispiel die äußerste Drahtlage, auf der schließlich die Isolierung 6 aufgebracht ist. Der Durchmesser sowohl des Kerndrahtes 2, der Kupferdrähte 3 und 5 sowie der Stahldrähte 4 beträgt im dargestellten Ausführungsbeispiel 0,16mm, sodass sich ein Gesamtdurchmesser des Leiters von nur etwa 0,75 mm ergibt. Wenn, wie im vorliegenden Fall, das Kabel 1 als Zuleitung für eine Lambdasonde dient, die Leiterisolierung 6 daher vorteilhaft aus Polytetrafluorethylen (PTFE) besteht, ergibt sich ein Gesamtdurchmesser für das erfindungsgemäße Kabel 1 von nur etwa 1,31mm.

Wird, wie bereits angedeutet, an einem oder beiden Enden des Kabels 1 ein sog. Crimpkontakt mit einer Kontaktfahne zum elektrischen Anschluss eines Verbrauchers angebracht, dann wird um das abgesetzte, also von der Isolierung 6 befreite, Leiterende eine Crimphülse herumgelegt und die Hülse zusammen mit dem Leiterende verpresst.

Die Fig. 2 zeigt das verpresste Leiterende 7 mit dem Crimpkontakt 8 sowie einer aus dem Verpressen der Kupferdrähte 2,3 und 5 entstandenen Kupfermatrix 9, in der die Stahldrähte 4 eingebettet sind. Trotz dieser wegen der geforderten Zugfestigkeit eingelagerten Stahldrähte 4 ist die erfindungsgemäße Crimpverbindung gasdicht und somit korrosionsfest. Durch den gezielten Aufbau des elektrischen Leiters und die anschließende Verformung des Leiterendes 7 gemeinsam mit einer umschließenden Crimphülse (8) wird eine besonders innige, elektrisch gut leitende Verbindung zwischen dem Leiter des Kabels 1 nach der Erfindung und dem Crimpkontakt erreicht. Damit ergibt sich ein konstanter Durchgangswiderstand über die gesamte Umfläche des Leiterendes.

Letztendlich führt der erfindungsgemäße Aufbau des elektrischen Leiters zu einer Vorkonfektionierung von z.B. Kabelbäumen mit Crimpkontakten hoher, gleichbleibender Qualität und hohen Verdrahtungsgeschwindigkeiten.

Die Erfindung ist nicht auf das Ausführungsbeispiel und damit auf den Einsatz des erfindungsgemäßen Kabels 1 in der Kraftfahrzeugtechnik beschränkt. Weitere Einsatzmöglichkeiten sind beispielsweise die erwähnte Luftfahrtindustrie ebenso wie das weite Gebiet der Datenübertragung.

## Patentansprüche

1. Zugfester elektrischer Leiter aus einem zentralen Kerndraht (2) und mindestens zwei über dem Kerndraht (2) angeordneten Drahtlagen, wobei der zentrale Kerndraht (2) aus Kupfer oder einer Kupferlegierung besteht, **dadurch gekennzeichnet, dass** über dem zentralen Kerndraht (2) eine innere erste Drahtlage aus einer in Umfangsrichtung wechselnden Folge von Kupferdrähten (3) und Drähten (4) höherer Zugfestigkeit angeordnet ist und die äußere zweite oder jede weitere Drahtlage ausschließlich aus Kupferdrähten (5) besteht.

2. Zugfester elektrischer Leiter nach Anspruch 1, **dadurch gekennzeichnet, dass** die Drähte (4) höherer Zugfestigkeit Stahldrähte sind.

3. Zugfester elektrischer Leiter nach Anspruch 1, **dadurch gekennzeichnet, dass** die Drähte (4) höherer Zugfestigkeit hochlegierte Kupferdrähte sind.

4. Zugfester elektrischer Leiter nach Anspruch 1, **dadurch gekennzeichnet, dass** mindesten der zentrale Kerndraht (2) ein blanker Kupferdraht ist.

5. Zugfester elektrischer Leiter nach Anspruch 1, **dadurch gekennzeichnet, dass** die Kupferdrähte (2,3,5) vernickelt, verzinnt oder versilbert sind.

6. Zugfester elektrischer Leiter nach Anspruch 2, **dadurch gekennzeichnet, dass** die Stahldrähte (4) aus einem Edelstahl hergestellt sind.

7. Zugfester elektrischer Leiter nach Anspruch 1 oder einem der folgenden, **dadurch gekennzeichnet, dass** das oder die Leitungsenden mit einem Crimpkontakt (8) versehen sind.

8. Zugfester elektrischer Leiter nach Anspruch 7, **dadurch gekennzeichnet, dass** die Crimpverbindung zwischen den Drähten (2,3,4,5) des elektrischen Leiters und dem Crimpkontakt (8) gasdicht ist.

9. Zugfester elektrischer Leiter nach Anspruch 1 oder einem der folgenden mit Stahldrähten in der inneren ersten Lage, **dadurch gekennzeichnet, dass** dessen Zugkraft mindestens 200 N beträgt.

10. Zugfester elektrischer Leiter nach Anspruch 1 oder einem der folgenden mit einer hochtemperaturbeständigen Isolierung (6), **dadurch gekennzeichnet, dass** die Isolierung (6) des Leiters aus einem Fluorpolymer besteht.

11. Zugfester elektrischer Leiter nach Anspruch 10, **dadurch gekennzeichnet, dass** das Fluorpolymer der Isolierung (6) ein Polytetrafluorethylen ist.

## Claims

1. Tension-resistant electrical conductor comprising a central core wire (2) and at least two wire layers arranged over the core wire (2), the central core wire (2) being made of copper or a copper alloy,
**characterised in that** an inner first wire layer comprising, in the circumferential direction, an alternating sequence of copper wires (3) and wires (4) having higher tensile strength, is arranged over the central core wire (2), and the outer second wire layer, or any further wire layer, is composed exclusively of copper wires (5).

2. Tension-resistant electrical conductor according to Claim 1, **characterised in that** the wires (4) having higher tensile strength are steel wires.

3. Tension-resistant electrical conductor according to Claim 1, **characterised in that** the wires (4) having higher tensile strength are high-alloyed copper wires.

4. Tension-resistant electrical conductor according to Claim 1, **characterised in that** at least the central core wire (2) is a bare copper wire.

5. Tension-resistant electrical conductor according to Claim 1, **characterised in that** the copper wires (2,3,5) are nickel-plated, tin-plated, or silver-plated.

6. Tension-resistant electrical conductor according to Claim 2, **characterised in that** the steel wires (4) are produced from stainless steel.

7. Tension-resistant electrical conductor according to Claim 1 or one of the subsequent claims, **characterised in that** the line end or ends are provided with a crimp contact (8).

8. Tension-resistant electrical conductor according to Claim 7, **characterised in that** the crimp connection between the wires (2,3,4,5) of the electrical conductor and the crimp contact (8) is gas-tight.

9. Tension-resistant conductor according to Claim 1 or one of the subsequent claims, comprising steel wires in the inner first layer, **characterised in that** the tensile force of the conductor is at least 200 N.

10. Tension-resistant conductor according to Claim 1 or one of the subsequent claims, comprising a high-temperature resistant insulation (6), **characterised in that** the insulation (6) of the conductor comprises a fluoropolymer.

11. Tension-resistant electrical conductor according to Claim 10, **characterised in that** the fluoropolymer of the insulation (6) is a polytetrafluoroethylene.

## Revendications

1. Conducteur électrique résistant à la traction, formé par une âme (2) centrale et au moins deux couches disposées au-dessus de l'âme (2), ladite âme (2) centrale étant réalisée en cuivre ou dans un alliage de cuivre, **caractérisé en ce que** sur l'âme (2) centrale est disposée une première couche intérieure réalisée par une suite alternée dans le sens périphérique de fils de cuivre (3) et de fils (4) à résistance à la traction plus élevée, et la troisième couche extérieure ou chaque couche supplémentaire est formée exclusivement par des fils de cuivre (5).

2. Conducteur électrique résistant à la traction selon la revendication 1, **caractérisé en ce que** les fils (4) à résistance à la traction plus élevée sont des fils d'acier.

3. Conducteur électrique résistant à la traction selon la revendication 1, **caractérisé en ce que** les fils (4) à résistance à la traction plus élevée sont des fils de cuivre hautement alliés.

4. Conducteur électrique résistant à la traction selon la revendication 1, **caractérisé en ce qu'**au moins l'âme (2) centrale est un fil de cuivre nu.

5. Conducteur électrique résistant à la traction selon la revendication 1, **caractérisé en ce que** les fils de cuivre (2, 3, 5) sont revêtus de nickel, d'étain ou d'argent.

6. Conducteur électrique résistant à la traction selon la revendication 2, **caractérisé en ce que** les fils d'acier (4) sont réalisés dans un acier inoxydable.

7. Conducteur électrique résistant à la traction selon la revendication 1 ou une des revendications suivantes, **caractérisé en ce que** l'extrémité ou les extrémités de ligne sont munies d'un contact serti (8).

8. Conducteur électrique résistant à la traction selon la revendication 7, **caractérisé en ce que** l'assemblage serti entre les fils (2, 3, 4, 5) du conducteur électrique et le contact serti (8) est étanche aux gaz.

9. Conducteur électrique résistant à la traction selon la revendication 1 ou une des revendications suivantes, comportant des fils d'acier dans la première couche intérieure, **caractérisé en ce que** la force de traction desdits fils d'acier est au moins de l'ordre de 200 N.

10. Conducteur électrique résistant à la traction selon la revendication 1 ou une des revendications suivantes, comportant une isolation (6) résistant aux températures élevées, **caractérisé en ce que** ladite isolation (6) du conducteur est réalisée dans un fluoropolymère.

11. Conducteur électrique résistant à la traction selon la revendication 10, **caractérisé en ce que** le fluoropolymère de l'isolation (6) est un polytétrafluoroéthylène.
